# EUROPÄISCHE PATENTSCHRIFT

(11) **EP 1 738 029 B1**
(45) Veröffentlichungstag und Bekanntmachung des Hinweises auf die Patenterteilung: **21.09.2011**
(21) Anmeldenummer: 04728500.2
(22) Anmeldetag: 21.04.2004
(51) Int. Cl.: E01B 35/00

(54) **VERFAHREN ZUR VERMESSUNG VON FAHRBAHNEN**
METHOD FOR MEASURING TRACKS
PROCEDE POUR MESURER DES VOIES DE CIRCULATION

(43) Veröffentlichungstag der Anmeldung: 03.01.2007
(73) Patentinhaber: J. Müller AG, 8307 Effretikon (CH)
(72) Erfinder: JÄGER, Heinz, CH-8604 Volketswil (CH)
(74) Vertreter: Werner, André
(86) Internationale Anmeldenummer: PCT/CH2004/000241
(87) Internationale Veröffentlichungsnummer: WO 2005/103385

(56) Entgegenhaltungen:
- EP-B- 0 559 850
- DE-A- 19 652 627
- DE-A- 19 755 324
- DE-B- 1 244 824
- US-A- 3 821 932

## Beschreibung

Die vorliegende Erfindung betrifft ein Verfahren zur Vermessung nach dem Oberbegriff von Anspruch 1.

Für den Unterhalt und Neubau von Fahrbahnen, wie beispielsweise Strassen oder Geleisen für Eisenbahnen, muss der Verlauf der Fahrbahn genau ausgemessen, mit einem Soll-Fahrbahnverlauf verglichen und danach allfällige Korrekturen am Fahrbahnverlauf mittels dafür geeigneten Gleisbaumaschinen vorgenommen werden.

Grundsätzlich lässt sich der Fahrbahnverlauf von Ausserhalb der Fahrbahn in Bezug auf geographische Referenzpunkte mit entsprechenden Messmitteln sehr genau vermessen. Allerdings handelt es sich dabei um statische Messungen, bei welchen für die Vermessung von grösseren Streckenabschnitten jeweils der Messstandort neben der Fahrbahn neu eingerichtet, kalibriert und die Messung vorgenommen werden muss. Derartige Messverfahren eignen sich insbesondere nicht für die Steuerung von kontinuierlich arbeitenden Gleisbaumaschinen, welche den Fahrbahnverlauf in Bezug auf einen vorgegebenen Soll-Verlauf ggf. korrigieren sollen. Derartige Gleisbaumaschinen sind auf eine möglichst kontinuierliche und aktuelle Messung des aktuellen Fahrbahnverlaufes unmittelbar im Bearbeitungsbereich der Gleisbaumaschine angewiesen, damit diese Arbeiten in möglichst kurzer Zeit und bei grösstmöglicher Genauigkeit durchgeführt werden können.

Ein solches Verfahren für den Unterhalt von Geleisen für Eisenbahnen ist beispielsweise aus der EP 0 559 850 bekannt. Darin wird eine auf dem Geleise verfahrbare Messplattform eingesetzt, welche mit optischen Mitteln anhand von neben dem Geleise angeordneten Referenzpunkten Lageänderungswerte der Messplattform erfasst. Diese Werte werden in Positionsdaten umgewandelt und mit Sollwerten eines gespeicherten Vermessungsplanes verglichen. Die Abweichungen zwischen diesen Werten geben Korrekturwerte vor, welche von einer speziellen Unterhalts-Gleisbaumaschine ausgewertet werden können, um den Geleiseverlauf entsprechend korrigieren zu können. Dabei können mit einer einzigen Messbasis, welche vorzugsweise direkt vor die Unterhalts-Gleisbaumaschine gekoppelt werden kann, die Werte kontinuierlich ermittelt und umgesetzt werden.

Um aufgrund der Änderungen absolute Werte für die Unterhalts-Gleisbaumaschine zu erhalten, muss vor Beginn der Messung mit dieser Messplattform deren Lage absolut festgestellt werden. Dies erfolgt durch eine separate, statische Positionsermittlung zu Beginn der Messung. Zwar erreicht die optische Messung eine sehr hohe Genauigkeit, kann aber wegen der Notwendigkeit einer ständigen optischen Verbindung zwischen der Messplattform und den Referenzpunkten nicht unter allen Bedingungen durchgeführt werden. So können insbesondere Umwelteinflüsse wie Nebel oder die Sicht unterbrechende resp. verhindernde Elemente wie Baumaschinen oder Arbeiter zu Messfehlern führen oder gar die Messung verunmöglichen.

Aus DE 196 52 627 A1 ist ein Verfahren zur dynamischen Steuerung einer kontinuierlich arbeitenden Maschine zur Abwicklung von liniengerichteten Produktionsprozessen wie dem Strassenbau bekannt. Dabei wird eine auf einer hinter der kontinuierlich arbeitenden Maschine angehängten Schleppvorrichtung installierte Messeinrichtung von Zeit zu Zeit von der kontinuierlich arbeitenden Maschine abgehängt und in eine Ruheposition gebracht, in der eine Bestimmung der Position der Messeinrichtung durchgeführt wird. Während der Positionsbestimmung wird - mit einfachen, z.T. mechanischen Prüfmitteln - die Entfernung zwischen der Messeinrichtung und der kontinuierlich arbeitenden Maschine bestimmt. Aus dem Ergebnis der Positionsbestimmung und der bestimmten Entfernung wird die Position der kontinuierlich arbeitenden Maschine bestimmt und ein Soll-Ist-Vergleich durchgeführt.

Die Aufgabe der vorliegenden Erfindung lag nun darin, ein Messverfahren zu schaffen, welches eine zuverlässige und genaue Erfassung der Lageänderung der Messplattform und damit des Fahrbahnverlaufes erlaubt, ohne dass eine dauernde Verbindung zu Referenzpunkten notwendig ist und damit das Verfahren auch über längere Strecken resp. grössere Distanzen bei hoher Genauigkeit kontinuierlich eingesetzt werden kann.

Diese Aufgabe wird erfindungsgemäss durch ein Verfahren entsprechend den Merkmalen von Anspruch 1 gelöst. Bevorzugte Ausführungsvarianten ergeben sich aus den Merkmalen der weiteren Ansprüche 2 bis 10.

Erfindungsgemäss werden beim Verfahren zur Vermessung von Fahrbahnen in Bezug zu einem Vermessungsplan der Fahrbahn, welcher die Sollposition der Fahrbahn in Bezug auf ein absolutes Koordinatensystem enthält, wobei eine Messplattform entlang der Fahrbahn verfahren wird, auf welcher eine Trägheits-Plattform angeordnet ist, welche zu Beginn der Messung initialisiert resp. kalibriert und in Bezug auf das Koordinatensystem ausgerichtet wird, und welche während der Fahrt der Messplattform die jeweilige Positionen der Messplattform in Bezug auf das Koordinatensystem erfasst, die Positionsdaten der Trägheitsplattform in Bezug auf das Koordinatensystem periodisch automatisch überprüft werden und allfällige Abweichungen in Bezug auf das Koordinatensystem als Korrekturwerte erfasst und zur Korrektur der Messdaten resp. der gemessenen Ist-Position der Messplattform verwendet werden.

Durch den Einsatz einer Trägheitsplattform, welche periodisch in Bezug auf das Koordinatensystem kalibriert wird, d.h. deren Positionsdaten in Bezug auf das Koordinatensystem korrigiert werden, kann der Verlauf der Lage der Messplattform kontinuierlich sehr genau erfasst und aufgezeichnet werden. Der Vorteil der Trägheitsplattform liegt darin, dass sie praktisch witterungsunabhängig sehr genaue Werte liefert und universell überall eingesetzt werden kann. Durch die periodische Überprüfung der Positionsdaten der Trägheitsplattform mit ihrer effektiven Position in Bezug auf das Koordinatensystem können Abweichungen der Plattform von der tatsächlichen Lage kontinuierlich und schnell erkannt werden und als Korrekturwerte bei der Berechnung der Positionsdaten berücksichtigt werden.

Vorzugsweise erfolgt die periodische Überprüfung der Positionsdaten der Trägheitsplattform durch optische Vermessung der Lage der Messplattform in Bezug auf neben der Fahrbahn angeordnete Fixpunkte. Damit kann jeweils eine sehr genaue Bestimmung der Ist-Position der Messplattform erfolgen und die allenfalls davon abweichenden Werte der Trägheitsplattform korrigiert werden. Da die optische Messung im Gegensatz zu herkömmlichen Systemen nicht kontinuierlich erfolgen muss, sondern nur periodisch und an definierten Standorten, ist diese wesentlich unempfindlicher auf äussere Einflüsse, wie beispielsweise die Sicht auf die Fixpunkte verdeckende Hindernisse. Gegebenenfalls kann sogar auf eine solche Messung verzichtet werden, falls sie keine genauen Resultate zu liefern vermag, und erst am folgenden Fixpunkt eine Messung und ggf. Korrektur vorgenommen werden.

Vorzugsweise wird als Trägheitsplattform eine kreiselstabilisierte Plattform oder eine Laserplattform eingesetzt. Die Laserplattform besitzt dabei in der Regel eine höhere Genauigkeit und weist einen kleineren Drift auf, d.h. eine kleinere Abweichung von der Ist-Position nach der Kalibrierung, als kreiselstabilisierte Plattformen, welche dafür günstiger in der Anschaffung sind und eine für nur geringe Richtungsänderungen aufweisenden Fahrbahnen genügende Genauigkeit aufweisen.

Vorzugsweise ist die Messplattform zusätzlich mit einem satellitengestützten Navigationssystem ausgestattet und die Positionsdaten der Trägheitsplattform werden mit den Positionsdaten dieses Navigationssystems verglichen, wobei bei Abweichungen dieser Positionsdaten untereinander korrigierte Positionsdaten berechnet und gespeichert werden. Damit ist eine laufende Anpassung resp. Korrektur der von der Trägheitsplattform stammenden Positionsdaten auch zwischen zwei Fixpunkten möglich und die Genauigkeit des Verfahrens wird damit insgesamt weiter verbessert.

Vorzugsweise werden die Positionsdaten des satellitengestützten Navigationssystems ebenfalls periodisch in Bezug auf ihre effektive Lage zum Koordinatensystem überprüft und bei Abweichungen entsprechend korrigiert. Weiter können die Positionsdaten des satellitengestützten Navigationssystems durch Einbezug von Werten eines zweiten, an einem in Bezug auf das Koordinatensystem definiert positionierten Navigationssystems korrigiert werden und damit die Genauigkeit der Resultate weiter gesteigert werden.

Vorzugsweise werden an einem Fixpunkt festgestellte Abweichungen der Positionsdaten der Trägheitsplattform linear auf die zuvor gemessenen Punkte im Sinne einer Korrektur angewandt. Die bereits erfassten und gespeicherten Positionswerte der Messplattform können beim Feststellen einer Abweichung an einem Fixpunkt nachträglich korrigiert werden. Dabei wird die Korrektur vorteilhaft linear in Verhältnis zum Abstand zum vorhergehenden Fixpunkt auf die Positionswerte angewandt. Damit kann beispielsweise der tatsächliche Verlauf einer Fahrbahn in Bezug auf das Koordinatensystem und damit auch im Bezug auf den Soll-Verlauf des Vermessungsplanes ermittelt und ggf. festgehalten werden.

Vorzugsweise ist die Messplattform mit ebenfalls auf der Fahrbahn verfahrbaren, dem Fahrbahnverlauf folgenden Referenzplattformen verbunden, deren relative Lage in Bezug auf die Messplattform mit optischen Mitteln erfasst werden und zur Ergänzung oder Korrektur der gemessenen resp. berechneten Werte verwendet werden. Durch diese zusätzlichen relativen Referenzpunkte kann beispielsweise der Kurvenradius der Fahrbahn sehr genau erfasst und bestimmt werden. Vorzugsweise werden hierfür zwei hintereinander angeordnete, mit einem konstanten, definierten Abstand mit der Messplattform verbundene Referenzplattformen eingesetzt.

Vorzugsweise sind die Referenzplattformen mit optischen Reflektoren ausgestattet und auf der Messplattform wird mindestens ein Lichtscanner eingesetzt. Der Lichtscanner kommuniziert optisch mit den Reflektoren und kann sehr exakt deren relative Winkelabweichungen beispielsweise in Bezug auf die Längsachse der Messplattform erfassen. Durch die bekannten geometrischen Verhältnisse zwischen Messplattform und Referenzplattformen kann somit beispielsweise der Kurvenradius einer Fahrbahn sehr exakt bestimmt werden.

Vorzugsweise wird das erfindungsgemässe Verfahren für die Vermessung von Geleisen für Eisenbahnen eingesetzt. Gerade dort herrschen definierte Verhältnisse insbesondere in Bezug auf die Ausrichtung der Messplattform, so dass diese exakt den Verlauf der Mittellinie und durch Erfassung der Neigung in Bezug auf die Horizontale auch den Verlauf der beiden parallelen Geleisestränge erfassen kann.

Vorzugsweise werden die Abweichungen der rohen oder korrigierten Positionsdaten von der Sollposition direkt als Steuerdaten einer der Messplattform folgenden oder direkt verbundenen Fahrbahnbearbeitungsmaschine zugeführt, um die Fahrbahn der Sollposition anzugleichen. Die Messplattform kann vorteilhaft unmittelbar vor eine Fahrbahnbearbeitungsmaschine gekoppelt werden oder sogar auf einer solchen angeordnet resp. integriert sein und diese derart ansteuern, dass der Verlauf der Fahrbahn dem Soll-Verlauf angepasst wird. Damit kann eine kontinuierliche und schnelle Bearbeitung der Fahrbahn erfolgen. Gerade bei Geleisen für Eisenbahnen ist dies besonders wichtig, da dort eine Bearbeitung in der Regel nur während den Nichtbetriebszeiten der Eisenbahn erfolgen kann, die bei immer längeren Betriebzeiten immer kürzer werden.

Ein Ausführungsbeispiel des erfindungsgemässen Verfahrens wird nachfolgend anhand der Figuren noch näher erläutert. Es zeigen
Fig. 1 schematisch die Ansicht auf eine Messplattform zur Durchführung des erfindungsgemässen Verfahrens;
Fig. 2 schematisch den Verlauf von Messpunkten des erfindungsgemässen Verfahrens unter Einbezug eines satellitengestützten Navigationssystems;
Fig. 3 schematisch den Verlauf von Messpunkten allein aufgrund der Erfassung durch die Trägheitsplattform;
Fig. 4 schematisch den korrigierten Verlauf der Messpunkte nach Figur 3 aufgrund der festgestellten Abweichung der Trägheitsplattform;
Fig. 5 schematisch die Ansicht einer Messplattform mit zugeordneten Referenzplattformen zur Durchführung des erfindungsgemässen Verfahrens; und
Fig. 6 schematisch die Aufsicht auf eine Messanordnung nach Figur 5 beim Durchfahren einer Kurvenbahn.

In Figur 1 ist schematisch die Ansicht einer auf Geleisen 1 verfahrbaren Messplattform 2 dargestellt. Die Messplattform 2 wird durch einen Messwagen 3 gebildet, welcher mit zwei Achsen 4, 5 ausgestattet ist.

Auf der Messplattform 2 sind eine Trägheitsplattform 6, ein optischer Scanner 7 sowie ein satellitengestütztes Navigationssystem 8 angeordnet.

Die Trägheitsplattform 6 liefert in Bezug auf ein Koordinatensystem absolute Positionsdaten, wobei zuerst eine Initialisierung der Trägheitsplattform 6 stattfinden muss. Bei der Initialisierung der Trägheitsplattform 6 wird diese aufgrund der bekannten, d.h. gemessenen resp. ermittelten, absoluten Position der Messplattform 2 in bekannter Weise ausgerichtet. Damit liefert die Trägheitsplattform 6 beim Verfahren der Messplattform 2 resp. des Messwagens 3 entlang der Geleise 1 die jeweils aktuellen Positionsdaten in Bezug auf das Koordinatensystem.

Als Trägheitsplattform 6 lassen sich herkömmlich bekannte Vorrichtungen verwenden, welche entweder auf mechanischer Basis mit kreiselgestützter Plattform arbeiten, oder auf Lichttechnik resp. Lasertechnik beruhend mit praktisch verschleissfreien Elementen ausgestattet sind. In Abhängigkeit der Betriebsdauer seit der Initialisierung sowie der auf die Trägheitsplattform 6 ausgeübten Bewegungen und Kräfte weisen die Positionsdaten Abweichungen zu der effektiven Position der Messplattform 2 auf. In der Regel wachsen diese Abweichungen mit zunehmender Betriebsdauer und führen damit zu verfälschten Positions-Resultaten. Dies bedingt eine periodische Neuinitialisierung resp. Kalibrierung der Trägheitsplattform 6 aufgrund von bekannten resp. gemessenen Positionsdaten der Messplattform, um genügend genaue Positionsdaten zu gewährleisten.

Die Kalibrierung kann nun jeweils automatisch in der Nähe von Fixpunkten 9 erfolgen, welche jeweils bevorzugt in der Nähe der Geleise 1 angeordnet sind. Beispielsweise können dies im Vermessungsplan der Geleise eingetragene und exakt vermessene Fixpunkte 9 sein, welche beispielsweise an Fahrleitungsmasten 10 angebracht sind. Die Position des Messwagens 3 und damit der Messplattform 2 lässt sich durch eine Vermessung in Bezug auf solche Fixpunkte 9 exakt bestimmen. Eine solche Vermessung wird vorzugsweise mittels des optischen Scanners 7 vorgenommen, welcher auf der Messplattform 2 angeordnet ist resp. mit dieser verbunden ist. Derartige optische Scanner können automatisiert sehr genaue Messresultate liefern, und aufgrund dieser Messresultate lässt sich die aktuelle absolute Position des Messwagens 3 und damit der Messplattform 2 in Bezug auf das Koordinatensystem in bekannter Weise bestimmen.

Die Abweichung der derart gemessenen Positionswerte von den von der Trägheitsplattform 6 gelieferten Positionswerten gibt direkt die effektive Abweichung der Trägheitsplattform 6 an und kann für die Kalibrierung der Trägheitsplattform 6 genutzt werden.

Um nun bereits zwischen zwei Fixpunkten 9 eine Korrektur der von der Trägheitsplattform 6 gelieferten Positionswerte vornehmen zu können, wird zusätzlich die Position der Messplattform 2 mit Hilfe des satellitengestützten Navigationssystems 8 ermittelt. Dieses Navigationssystem 8 liefert parallel zur Trägheitsplattform 6 ebenfalls absolute Positionsdaten der Messplattform 2. Eine Abweichung der Positionswerte der Trägheitsplattform 6 und des Navigationssystems 8 deutet nun auf eine Abweichung oder Drift der Trägheitsplattform 6 hin. Beim Auftreten solcher Abweichungen können nun die Positionswerte der Trägheitsplattform 6 entsprechend korrigiert werden.

Da auch das satellitengestützte Navigationssystem 8 keine absolut genauen Positionsdaten liefert, da diese von der Empfangsqualität der von Satelliten 11 stammenden Signale abhängig sind, werden die Abweichungen vorzugsweise nicht mit dem vollen Wert sondern lediglich mit einem gewissen Prozentsatz als Trendwert zur Korrektur der Positionsdaten der Trägheitsplattform 6 eingesetzt.

In Figur 2 ist schematisch das Resultat dieses Messverfahrens grafisch dargestellt. Zwischen den zwei Fixpunkten 9 resp. 9' ist der Soll-Verlauf S der Geleise 1 gemäss Vermessungsplan gestrichelt dargestellt. Die Punkte M geben das Resultat der Positionsbestimmung aufgrund einer Fahrt des Messwagens 3 auf dem tatsächlichen Geleiseverlauf wieder. Der Pfeil D gibt die Richtung der Abweichung resp. der Drift der Trägheitsplattform 6 wieder, welche idR nicht parallel zum Geleiseverlauf gerichtet ist. Vom Punkt M' an wird nun eine Korrektur der Positionswerte aufgrund von ermittelten Unterschieden zwischen den Positionswerten der Trägheitsplattform 6 und des satellitengestützten Navigationssystems 8 vorgenommen, was zum dargestellten Verlauf der Positionswerte führt. Vorzugsweise unmittelbar neben dem Fixpunkt 9' wird nun die effektive Position der Messplattform 2 wie bereits geschildert bestimmt und eine Kalibrierung der Trägheitsplattform 6 vorgenommen. Da die Positionswerte M resp. M' bereits eine Korrektur erfahren haben und damit die Abweichung von der effektiven Position minimiert ist, wird nun beim Punkt M" an der Kalibrierungsstelle keine grosse Abweichung in Bezug auf die vorhergehenden Punkte M' festzustellen sein.

Damit wird durch dieses Verfahren insgesamt eine sehr gute Qualität der Messpunkte M, M' resp. M" erzielt, d.h. diese geben den tatsächlichen Verlauf der Geleise 1 in hoher Genauigkeit wieder. Das Verfahren kann nun beispielsweise dafür eingesetzt werden, um einen genauen Vermessungsplan der Ist-Lage der Geleise 1 zu erstellen. Die Daten können aber auch dazu verwendet werden, um eine Gleisbaumaschine anzusteuern, welche die Lage der Geleise 1 verändern kann und diese damit der Soll-Lage gemäss Vermessungsplan anzupassen resp. zu korrigieren.

Um die Genauigkeit der Positionsdaten des satellitengestützten Navigationssystems 8 zu verbessern, können diese Daten aufgrund von Messungen eines benachbarten, an einer definierten Position befindlichen feststehenden zweiten satellitengestützten Navigationssystems 12 korrigiert werden. Diese Korrektursignal, welches sich aus der Differenz der im zweiten Navigationssystem 12 ermittelten Positionswertes und der effektiven Position des zweiten Navigationssystems 12 ergibt, kann über einen Empfänger 13 der Auswertungseinheit 14 der Messplattform 2 zugeführt werden, in welcher auch sämtliche anderen Berechnungen erfolgen und die ermittelten Werte gespeichert resp. aufgezeichnet werden.

In Figur 3 ist noch einmal schematisch der Verlauf von gemessenen resp. nach obigem Verfahren korrigierten Positionsdaten zwischen zwei Fixpunkten 9 resp. 9' aufgezeigt. Der Abstand A zwischen zwei aufeinander folgenden Messpunkten M₁ und M₂ in Bezug auf den Sollverlauf S stellt den Fehler resp. die Abweichung der Geleiselage dar. Der Abstand D zwischen dem Messpunkt Mₙ und dem Kalibrierungsmesspunkt Mₖ stellt die aufgelaufene Abweichung resp. Drift der Trägheitsplattform 6 dar. Wenn nun beispielsweise die Messplattform 2 resp. der Messwagen 3 mit annähernd konstante Geschwindigkeit bewegt wird, um den tatsächlichen Geleiseverlauf aufzunehmen, d.h. eine Messfahrt durchzuführen, dann kann davon ausgegangen werden, dass die Abweichung resp. Drift der Trägheitsplattform 6 zwischen zwei Fixpunkten 9 resp. 9' linear aufgetreten ist. Damit können die zwischen den beiden Fixpunkten 9 resp. 9' ermittelten Positionswerte nachträglich linear in Abhängigkeit vom Abstand des ersten Fixpunktes 9 entsprechend dieser Abweichung korrigiert werden, wie in Figur 4 schematisch dargestellt ist. Die derart korrigierten Positionswerte M geben ein sehr exaktes Abbild des tatsächlichen Verlaufes der Geleise 1 im Koordinatensystem wieder.

In Figur 5 ist nun noch eine weitere Ausführungsform eines Messwagens 3 zur Durchführung des erfindungsgemässen Messverfahrens dargestellt. Der Messwagen 3 ist dabei mit zwei zusätzlichen Referenzwagen 15 resp. 16 verbunden. Diese Referenzwagen 15 resp. 16 weisen jeweils vorteilhaft eine Referenzachse 17 resp. 18 auf, welche mit optischen Reflektoren 19 resp. 20 verbunden sind. Mit Hilfe eines optischen Scanners 21 kann nun die relative Lage der Referenzwagen 15 resp. 16 in Bezug auf den Messwagen 3 automatisch laufend gemessen resp. ermittelt werden.

Wie aus der schematischen Aufsicht aus Figur 6 hervorgeht, können diese Informationen, vorteilhaft Winkelinformationen, dazu dienen, beispielsweise den Kurvenradius R der Geleise 1 zu bestimmen. Da die Referenzwagen 15 resp. 16 mit einem bestimmten, bekannten Abstand zum Messwagen 3 mit diesem verbunden sind, kann der Radius aufgrund der bekannten geometrischen Verhältnisse einfach berechnet werden.

Es ist für den Fachmann klar, dass das Messverfahren nicht auf den Einsatz bei Schienen resp. Geleisen 1 eingeschränkt ist, sondern auch beispielsweise für Strassen eingesetzt werden kann. In diesem Fall muss der Messwagen 3 entlang der Mittellinie der Strasse ggf. manuell gesteuert verfahren werden, um die entsprechenden Positionswerte zu liefern.

## Patentansprüche

1. Verfahren zur Vermessung von Fahrbahnen in Bezug zu einem Vermessungsplan der Fahrbahn, welcher die Sollposition der Fahrbahn in Bezug auf ein absolutes Koordinatensystem enthält, wobei eine Messplattform (2) entlang der Fahrbahn (1) verfahren wird, auf welcher eine Trägheits-Plattform (6) angeordnet ist, welche zu Beginn der Messung initialisiert resp. kalibriert und in Bezug auf das Koordinatensystem ausgerichtet wird, und welche während der Fahrt der Messplattform (2) die jeweilige Position der Messplattform (2) in Bezug auf das Koordinatensystem erfasst, **dadurch gekennzeichnet, dass** die Trägheitsplattform (6) periodisch in Bezug auf das Koordinatensystem kalibriert wird, indem die Positionsdaten der Trägheitsplattform (6) in Bezug auf das Koordinatensystem periodisch automatisch überprüft werden und allfällige Abweichungen in Bezug auf das Koordinatensystem als Korrekturwerte erfasst und zur Korrektur der Messdaten resp. der gemessenen Ist-Position der Messplattform (2) verwendet werden.

2. Verfahren nach Anspruch 1, **dadurch gekennzeichnet, dass** die periodische Überprüfung der Positionsdaten der Trägheitsplattform (6) durch optische Vermessung der Lage der Messplattform (2) in Bezug auf neben der Fahrbahn angeordnete Fixpunkte (9;9') erfolgt.

3. Verfahren nach Anspruch 1 oder 2, dass als Trägheitsplattform (6) eine kreiselstabilisierte Plattform oder eine Laserplattform eingesetzt wird.

4. Verfahren nach einem der Ansprüche 1 bis 3, **dadurch gekennzeichnet, dass** die Messplattform (2) mit einem satellitengestützten Navigationssystem (8) ausgestattet ist und die Positionsdaten (M) der Trägheitsplattform (6) verglichen werden mit den Positionsdaten dieses Navigationssystems (8), wobei bei Abweichungen dieser Positionsdaten (M) untereinander korrigierte Positionsdaten (M') berechnet und als Korrekturwerte gespeichert werden.

5. Verfahren nach Anspruch 4, **dadurch gekennzeichnet, dass** die Positionsdaten des satellitengestützten Navigationssystems (8) ebenfalls periodisch in Bezug auf ihre effektive Lage zum Koordinatensystem überprüft und bei Abweichungen entsprechend korrigiert werden.

6. Verfahren nach einem der Ansprüche 1 bis 5, **dadurch gekennzeichnet, dass** an einem Fixpunkt (9;9') festgestellte Abweichungen (A) der Positionsdaten der Trägheitsplattform (6) linear auf die zuvor gemessenen Punkte (M) im Sinne einer Korrektur angewandt werden.

7. Verfahren nach einem der Ansprüche 1 bis 6, **dadurch gekennzeichnet, dass** die Messplattform (2) mit ebenfalls entlang der Fahrbahn (1) verfahrbaren, dem Fahrbahnverlauf folgenden Referenzplattformen (15;16) verbunden ist, deren relative Lage in Bezug auf die Messplattform (2) mit optischen Mitteln (21) erfasst werden und zur Ergänzung oder Korrektur der gemessenen resp. berechneten Werte verwendet werden.

8. Verfahren nach Anspruch 7, **dadurch gekennzeichnet, dass** die Referenzplattformen (15;16) mit optischen Reflektoren (19;20) ausgestattet sind und auf der Messplattform (20) mindestens ein Lichtscanner (21) eingesetzt wird.

9. Verfahren nach einem der Ansprüche 1 bis 8 für die Vermessung von Geleisen für Eisenbahnen.

10. Verfahren nach einem der Ansprüche 1 bis 9, **dadurch gekennzeichnet, dass** die Abweichung der rohen oder korrigierten Positionsdaten (M; M) von der Sollposition direkt als Steuerdaten einer der Messplattform (2) folgenden oder direkt verbundenen Fahrbahnbearbeitungsmaschine zugeführt werden, um die Fahrbahn der Sollposition anzugleichen.

## Claims

1. Method for measuring tracks/roadways in relation to a survey plan of the track/roadway, the survey plan containing the desired position of the track/roadway in relation to an absolute system of coordinates, wherein a measuring platform (2) is moved along the track/roadway (1) and arranged thereon is an inertia platform (6), which is initialized resp. calibrated at the beginning of the measurement and aligned in relation to the system of coordinates, and which determines the respective position of the measuring platform (2) in relation to the system of coordinates during the movement of the measuring platform (2), **characterized in that** the inertia platform (6) is calibrated periodically in relation to the system of coordinates by automatically and periodically checking the position data of the inertia platform (6) in relation to the system of coordinates and by determining possible deviations in relation to the system of coordinates as correction values and by using them for a correction of the measured data and/or the measured actual position of the measuring platform (2).

2. Method according to claim 1, **characterized in that** the periodically checking of position data of the inertia platform (6) is accomplished by optically measuring the position of the measuring platform (2) in relation to fixed points (9; 9') being arranged adjacent to the track/roadway.

3. Method according to claim 1 or 2, **characterized in that** a gyrostabilized platform or a laser platform is used as the inertia platform (6).

4. Method according to one of the claims 1 to 3, **characterized in that** the measuring platform (2) is equipped with a satellite-supported navigational system (8) and the position data (M) of the inertia platform (6) is compared to the position data of the navigational system (8), wherein in case of deviations of this position data (M) inter-component corrected position data (M') is calculated and stored as correction values.

5. Method according to claim 4, **characterized in that** the position data of the satellite-supported navigational system (8) is also checked periodically in relation to its effective position relative to the system of coordinates and is corrected correspondingly in case of deviations.

6. Method according to one of the claims 1 to 5, **characterized in that** deviations (A) of the position data of the inertia platform (6) being determined at the location of a fixed point (9; 9') is applied linearly to the previously measured points (M) in the sense of a correction.

7. Method according to one of the claims 1 to 6, **characterized in that** the measuring platform (2) is connected to reference platforms (15; 16) also being movable along the track/roadway (1) and following the course of track/roadway, the relative locations of which being determined in relation to the measuring platform (2) by optical means (21) and being used for supplementing or correcting the measured resp. calculated values.

8. Method according to claim 7, **characterized in that** the reference platforms (15; 16) are equipped with optical reflectors (19; 20) and that at least one light scanner (21) is used on the measuring platform (20).

9. Method according to one of the claims 1 to 8 for the measuring of railroad tracks.

10. Method according to one of the claims 1 to 9, **characterized in that** the deviation of raw or corrected position data (M; M) from the desired position is fed directly as control data to a track/roadway working machine that follows the measuring platform (2) or that is directly connected thereto, for adjusting the track/roadway to the desired position.

## Revendications

1. Procédé pour mesurer des voies de circulation par rapport à un plan de mesure de la voie, qui contient une position de consigne de la voie par rapport à un système de coordonnées absolue, une plateforme de mesure (2) étant déplacée le long de la voie (1), sur laquelle une plateforme d'inertie (6) est arrangée, qui est initialisée respectivement calibrée au début de la mesure et est alignée par rapport au système de coordonnées, et qui pendant la course de la plateforme de mesure (2) détecte la position respective de la plateforme de mesure (2) par rapport au système de coordonnées, **caractérisé en ce que** la plateforme d'inertie (6) est calibré de manière périodique par rapport sur le système de coordonnées en vérifiant automatiquement les données de position de la plateforme d'inertie (6) par rapport au système de coordonnées et des déviations éventuelles par rapport au système de coordonnées sont détectées comme des valeurs de correction et sont utilisées comme des valeurs de correction pour la correction des données de mesure respectivement de la position effective mesurée de la plateforme de mesure (2).

2. Procédé selon la revendication 1, **caractérisé en ce que** la vérification périodique des données de position de la plateforme d'inertie (6) est effectué par mesure optique de la position de la plateforme de mesure (2) par rapport à des points de repère (9; 9') près de la voie.

3. Procédé selon la revendication 1 ou 2, **caractérisé en ce qu'**une plateforme gyroscope ou une plateforme de laser est utilisé comme plateforme d'inertie (6).

4. Procédé selon une des revendications 1 à 3, **caractérisé en ce que** la plateforme de mesure (2) est munie avec un système de navigation (8) de base de satellite et que les données de position (M) de la plateforme d'inertie (6) sont comparées aux données de position de cette système de navigation (8), les déviations de ces données de position (M) sont calculées comme des données de position corrigées (M') entre eux et sont enregistrées comme des données de correction.

5. Procédé selon la revendication 4, **caractérisé en ce que** les données de position du système de navigation (8) de base de satellite sont aussi vérifiées de manière périodique par rapport à leur position effective par rapport au système de coordonnées et sont corrigées de manière respective en cas de déviations.

6. Procédé selon une des revendications 1 à 5, **caractérisé en ce que** des déviations remarquées (A) des données de position de la plateforme d'inertie (6) à un point de repère (9; 9') sont utilisées de manière linéaire aux points auparavant mesurés (M) dans le sens d'une correction.

7. Procédé selon une des revendications 1 à 6, **caractérisé en ce que** la plateforme de mesure (2) est liée à des plateformes de référence qui sont aussi déplaçables lelong de la voie (1), suivant la course des voies, dont leur position relative par rapport au plateforme de mesure (2) étant détecté avec des moyens optiques (21) et est utilisé pour le complément ou la correction des valeurs mesurées respectivement calculées.

8. Procédé selon la revendication 7, **caractérisé en ce que** les plateformes de référence (15; 16) sont munies avec des réflecteurs (19; 20) et au moins un scanner de lumière (21) est utilisé sur la plateforme de mesure (20).

9. Procédé selon une des revendications 1 à 8 pour la mesure des voies de chemin à fer.

10. Procédé selon une des revendications 1 à 9, **caractérisé en ce que** la déviation des données de position (M; M) crues ou corrigées de la position de consigne sont alimentées directement comme des données de contrôle à une machine de traitement de voie qui suit la plateforme de mesure (2) ou est directement liée avec elle pour ajuster la position de consigne de la voie.
